# EUROPÄISCHE PATENTSCHRIFT

(11) **EP 0 220 575 B1**
(45) Veröffentlichungstag und Bekanntmachung des Hinweises auf die Patenterteilung: **30.12.1992**
(21) Anmeldenummer: 86114051.5
(22) Anmeldetag: 10.10.1986
(51) Int. Cl.: B01F 7/04

(54) **Misch- und Knetvorrichtung**
Mixing and kneading device
Dispositif à mélanger et à pétrir

(30) Priorität: 25.10.1985 DE 3538070
(43) Veröffentlichungstag der Anmeldung: 06.05.1987
(73) Patentinhaber: Krauss-Maffei Aktiengesellschaft, 80997 München (DE)
(72) Erfinder: Baumgärtner, Siegfried, D-8000 München 60 (DE)

(56) Entgegenhaltungen:
- EP-A- 0 105 436
- DE-A- 2 541 939
- DE-C- 422 986
- FR-A- 2 203 669
- US-A- 1 587 115
- US-A- 2 991 503

## Beschreibung

Die Erfindung betrifft eine Misch- und Knetvorrichtung von der im Oberbegriff des Anspruchs 1 angegebenen Art.

Eine Misch- und Knetvorrichtung dieser Art ist aus DE-C-23 49 106 bekannt. Bei ihr bestehen die zwischen benachbarten Scheibenelementen in den von diesen, der Welle und dem Gehäuse begrenzten Torusraum ragenden, feststehenden Gegenelemente aus je einem kurzen radialen Befestigungsarm, einem parallel zur Gehäusewand verlaufenden Knetarm, einem radialen Schaber zum Reinigen der Scheibenelemente und einem axial verlaufenden Schaber zum Reinigen der Welle, wobei der Knetarm und die axialen und radialen Schaber zusammen einen rechteckigen Haken oder einen rechteckigen Rahmen bilden. Die so gestalteten Gegenelemente üben eine gute Knet- und Mischwirkung in den Randzonen des Torusraumes, d.h. in der Nähe der Kneterwelle, des Gehäuses und der Scheibenelemente aus, lassen aber die radiale und axiale Mitte des Torusraums im wesentlichen unbeeinflußt. Hier können sich deshalb Totzonen bilden, in denen das Produkt nicht genügend durchmischt wird, was zu nicht ausreichender Produkthomogenität führen kann. In den Toträumen im Innern des Torusraumes können auch Produktrückstände verbleiben, die beim Chargenwechsel nicht ausgetragen werden, so daß unerwünschte Produktvermischungen zwischen Frisch- und Fertigprodukt entstehen können.

Der Erfindung liegt die Aufgabe zugrunde, eine Misch- und Knetvorrichtung der genannten Art so auszugestalten, daß im gesamten Produkt- bzw. Reaktionsraum eine intensive Durchmischung der verschiedenen Produktkomponenten und eine gleichmäßige Verweilzeit aller im Reaktionsraum befindlichen Produktpartikel erreicht wird. Die Aufgabe wird erfindungsgemäß durch die Merkmale des Patentanspruchs 1 gelöst. Die Unteransprüche geben vorteilhafte weitere Ausgestaltungen an.

Durch die erfindungsgemäße Anordnung des diagonal durch den Torusraum und nahe von dessen Mitte verlaufenden Mischerarmen werden Totzonen bzw. nicht gerührte Produkträume auch im Kernbereich des Torusraumes vermieden. Die Anordnung der pflugscharartigen Umlenkflächen sorgt darüberhinaus dafür, daß im mittleren Bereich des Torusraumes umlaufende Produktmassen ständig sowohl radial als auch axial umgeschichtet und den heiz- und kühlbaren Oberflächen des Gehäuses, der Kneterwelle und/oder der Scheibenelemente zugeführt werden.

Durch eine verwundene Ausbildung der Schneidkante und der Umlenkfläche längs des vorzugsweise diagonal verlaufenden Mischarms sind die Förderkomponenten beliebig veränderbar, beispielsweise kann in Bereichen der Kneterwelle eine stärkere Steigung vorgesehen werden, um auch bei der in diesem Bereich gegebenen geringeren Umfangsgeschwindigkeit des Produktstromes ausreichende Förderkomponenten in radialer und axialer Richtung zu erhalten.

Vorzugsweise sind bei der Anordnung von mehreren in einen Torusraum ragenden Mischerarmen deren Diagonalrichtungen in Bezug auf eine radiale Achse R-R spiegelbildlich abwechselnd angeordnet, wodurch sich eine besonders wirksame Durchsetzung des Torusraumes mit Mischerarmen ergibt.

Um einerseits eine starke axiale Förderkomponente und andererseits eine gute Beaufschlagung der heizbaren Oberflächen des Gehäuses und der Kneterwelle zu erzielen sind die Umlenkflächen der Querschnittprofile zweier spiegelbildlich diagonal versetzt angeordneter Mischerarme derart gestaltet, daß beide Umlenkflächen Ablenkungskomponenten des Produktstroms in dieselbe Axialrichtung und in entgegengesetzt gerichtete Radialrichtung ergeben.

In einer bevorzugten Ausführungsform ragen in den radial inneren Produktraum an der Kneterwelle befestigte Zusatz-Mischarme, die in diesem Bereich für eine zusätzliche Umschichtung und Durchmischung sorgen. Vorteilhafterweise weist der Zusatz-Mischarm den diagonalen Mischerarmen in einem Scherspalt parallel zugeordnete Scherkanten auf, durch die das Produkt eine intensive Scherung und Quetschung erfährt.

Der Zusatz-Mischerarm kann dabei lediglich eine Scherkante tragen oder zwei Scherkanten, die abwechselnd an den spiegelbildlich diagonal versetzten Mischerarmen vorbeigeführt werden.

Zur kontinuierlichen Abreinigung der Oberflächen des Scheibenelements sowie der Kneterwelle ist am gehäusefesten Mischerarm ein L-förmiger Schaber angeordnet, von dem der eine Schenkel das Scheibenelement und der andere Schenkel die Kneterwelle abschabt.

Zur Abreinigung des radial stehenden Teils des Mischerarms sind an den Enden der Schaberleisten radial nach innen gerichtete Rührer angeordnet, die gleichzeitig auch noch zur Durchmischung des radial äußeren Produktraumes beitragen. Neben dem Schabe- bzw. Abreinigungseffekt bewirken die Rührer mit dem senkrecht stehenden Teil des Mischerarms auch noch eine intensive Durchrührung der in diesem Bereich befindlichen Produktmenge.

Ein Ausführungsbeispiel der Erfindung wird nachfolgend anhand der Zeichnung näher erläutert.

Es zeigen
- Fig. 1: eine Misch- und Knetvorichtung mit einem aufgebrochenen Teilbereich des Gehäuses,
- Fig. 2: den aufgebrochenen Teilbereich aus Fig. 1 in vergrößertem Maßstab,
- Fig. 3: einen Schnitt durch ein Teilstück der Misch- und Knetvorrichtung gemäß der Schnittlinie III-III in Fig. 2,
- Fig. 4: einen Schnitt durch einen Mischarm und eine Scherkante gemäß Schnittlinie IV-IV in Fig. 2 und

Die Fig. 1 stellt eine Misch- und Knetvorrichtung mit einer in einem zylindrischen Gehäuse 1 koaxial angeordneten Kneterwelle 2 dar, die jeweils in einer, daß Gehäuse abschließenden Stirnwand 3 und 4 gelagert ist. Die Kneterwelle 2 durchsetzt die Stirnwand 4 und ist mit einem Antriebsaggregat 5 gekoppelt. Im Bereich der Stirnwand 4 befindet sich eine Einfüllöffnung 6 und im Bereich der Stirnwand 3 eine Auslaßöffnung 7.

Das zylindrische Gehäuse 1 ist in einem mittleren Teilbereich aufgebrochen dargestellt, in den die Kneterwelle 2 und weitere Funktionselemente ersichtlich sind, die deutlicher aus den nachfolgend erläuterten Figuren 2 bis 4 hervorgehen.

Die Fig. 2 zeigt das Gehäuse 1 mit darin gelagerter Kneterwelle 2, auf der in senkrecht zur Gehäuse- bzw. Kneterwellenachse liegenden Ebenen Scheibenelemente 8 angeordnet sind, die unter Einschluß eines Spaltes bis zur Gehäuseinnenwand reichen. Wie aus Fig. 3 zu ersehen, weisen die Scheibenelemente 8 eine einem Sektor von 60° entsprechende Fläche auf, wobei in einer Ebene jeweils drei Scheibenelemente 8 um 120° versetzt angeordnet sind.

An der radial äußeren, in Bezug auf die Drehrichtung (Pfeil 9) vorderen Kante der Scheibenelemente 8 tragen diese quer verlaufende Schableisten 10, die mit der Gehäuseinnenwand einen Schabspalt einschließen und zu einer axialen Mantellinie des Gehäuses in einem Winkel angeordnet sein können. An ihren Enden tragen die Schableisten 10 radial nach innen gerichtete Rührer 11.

In der Gehäusewand ist mittig zwischen zwei Ebenen von Scheibenelementen 8 ein Mischerarm 12 befestigt, der in einem ersten Teilstück 12a radial nach innnen gerichtete ist und anschließend in einem Winkel von 45° zu dem in Fig. 2 linken Scheibenelement 8 abknickt. Ein weiterer, in Fig. 2 in unterbrochenen Linien dargestellter Mischerarm 12' ist zum rechten Scheibenelement 8 abgeknickt und stellt den in Umfangsrichtung nachfolgenden Mischerarm dar, der zum Zweck der Verdeutlichung in die Bildebene von Fig. 2 geschwenkt ist. Vorzugsweise sind, in Umfangsrichtung um jeweils 180° versetzt, zwei Mischerarme mit wechselnder Abknickrichtung angeordnet.

An ihren Enden tragen die Mischerarme 12, 12' L-förmige Schaber 13, 13' von denen jeweils der eine Schenkel der Oberfläche der Scheibenelemente 8 und der andere Schenkel der Oberfläche der Kneterwelle 2 zugeordnet ist.

Die Abgewinkelten Mischerarme 12, 12' unterteilen den von der Innenfläche des Gehäuses 1, der Kneterwelle 2 sowie den axial nebeneinanderliegenden Scheibenelementen 8 umschlossenen Torusraum in einen radial äußeren Produktraum P₁, P₁' und einen radial inneren Produktraum P₂, P₂'.

An der Kneterwelle 2 sind in der Ebene zwischen zwei axial benachbarten Scheibenelementen 8 mehrere, vorzugsweise zwei als Zusatz-Mischerarme vorgesehene Mischerarme 14 befestigt, die den diagonal in den Torusraum ragenden Mischerarmen 12, 12' in einem Scherspaltabstand parallel zugeordnete Scherkanten 15, 15' aufweisen.

Die Fig. 4 zeigt die Querschnittsflächen eines Mischerarmes 12 und einer Scherkante 15, die von einem in Umfangsrichtung fließenden Produktstrom angeströmt werden, der von einer am Mischerarm 12 angeordneten Schneidkante 16 zerteilt und in einer anschließenden Umlenkfläche 17 abgelenkt wird. Der auf der anderen Seite der Schneidkante vorbeifließende Produktstrom wird von der Scherkante 15 erfaßt und während der Vorbeibewegung (Pfeil 18) am statischen Mischerarm 12 einer intensiven Quetsch- und Scherwirkung unterworfen. Dabei kann durch die Ausbildung einer Umlenkfläche 15a noch zusätzlich eine Umlenkung erzielt werden. Damit lassen sich die durch den Mischerarm 12, 12' bewirkten Strömungseffekte, noch in beliebiger Weise beeinflussen.

Die Schneidkante 16 verläuft auf dem in Fig. 2 in Vollinien dargestellten Mischerarm 12 geradlinig, wobei die Umlenkfläche 17 im radial äußeren Bereich liegt, wodurch der auf diesen Mischerarm 12 auftreffende Produktstrom eine Umlenkung mit radial nach außen gerichteter Förderkomponente R₁ und mit einer axial nach links gerichteten Förderkomponente A₁ erfährt.

Auf dem in Fig. 2 in unterbrochenen Linien dargestellen Mischerarm 12' verläuft die Schneidkante 16' in verwundener Form, wobei die Umlenkfläche 17' im radial inneren Bereiche liegt, wodurch der auf diesen Mischerarm 12' auftreffende Produktstrom eine Umlenkung mit radial nach innen gerichteter Förderkomponente R₂ und mit der axial nach links gerichteten Förderkomponente A₂ erfährt.

Durch die zusammen mit der Umlenkfläche 17' verwundene Schneidkante 16' wird erreicht, daß die im radial inneren Bereich mit geringerer Umfangsgeschwindigkeit strömenden Produktmengen eine die geringere Anströmgeschwindigkeit kompensierende wirksamere Umlenkung erfahren.

Grundsätzlich kann die Schneidkante 16' mit der Umlenkfläche 17' auch so verwunden sein, daß der auf den Mischarm auftreffende Produktstrom mit einer Teilmenge radial nach außen und axial nach rechts und mit der anderen Teilmenge radial nach innen und axial nach links abgelenkt wird. Aufgrund der Tatsache, daß ein derartiger Mischerarm den Produktstrom in Teilströme mit entgegengesetzt gerichteten axialen Förderkomponenten aufteilt, stellt sich keine in eine axiale Austragrichtung definierte einheitliche axiale Förderkomponente ein, so daß ein Mischarm mit S-förmig verwundener Schneidkante und Umlenkfläche überwiegend zum Zweck der intensiven Durchmischung verwendet wird. Dabei ist es vorteilhaft, wenn in Umfangsrichtung jeweils Mischerarme mit unterschiedlich gerichteten Umlenkflächen aufeinanderfolgen.

Die dargestellten Misch- und Knetvorrichtungen sind besonders für den kontinuierlichen Betrieb geeignet, da durch die in gleiche Richtung wirkenden Axialkomponenten A₁ und A₂ dem Produkt über den gesamten Produktraum eine axiale Förderkomponente mitgeteilt wird, wobei aber auch gewährleistet ist, daß die Produktmasse aus allen Raumbereichen erfaßt, umgeschichtet und den heiz oder kühlbaren Oberflächen des Gehäuses, der Kneterwelle und der Scheibenelemente in einer ständigen Strömung zugeführt wird.

Die erfindungsgemäße Misch- und Knetvorrichtung kann jedoch auch gleichermaßen für einen chargenweisen Betrieb genutzt werden, wenn z. B. nur Mischerarme 12 angeordnet werden, wie sie in Fig. 2 in Vollinien dargestellt sind. Damit werden ständig Produktmassen aus dem mittleren Torusbereich erfaßt und mit radialer Komponente R₁ zur heizbaren Wand des Gehäuses transportiert und mit axialer Komponente A₁ zu der Stirnwand 3 der Misch- und Knetvorrichtung gefördert. Beim Auftreffen des Produktstromes an der Stirnwand überwälzt sich dieser und strömt im radial inneren, der Kneterwelle zugeordneten Produktbereich P₂, P₂' wieder zurück, wobei der Produktstrom durch Einwirkung der als Zusatzmischerarme ausgebildeten Mischerarme 14 und der Schaber 13 weiter intensiv durchmischt wird. Die Produktentleerung erfolgt dabei vorteilhafterweise über einen im radial inneren Bereich der Stirnwand 4 gelegenen Auslaßstutzen (nicht dargestellt).

## Patentansprüche

1. Misch- und Knetvorrichtung für die mechanische, chemische und/oder thermische Behandlung von Materialien, die flüssige, pastöse, granulatförmige oder pulvrige Konsistenz aufweisen können, mit einem zylindrischen Gehäuse (1), einer darin drehbar gelagerten und antreibbaren Kneterwelle (2), und auf der Kneterwelle in axialen Abständen starr angeordneten, quer zur Achse der Kneterwelle gerichteten Scheibenelementen (8), die im wesentlichen quer zur Scheibenebene angeordnete und der Gehäuseinnenwand im geringen Abstand gegenüberstehende Schableisten (10) tragen, wobei zwischen je zwei Scheibenelementen ein von diesen, der Gehäuseinnenwand und der Kneterwelle begrenzter Torusraum gebildet ist, und mit jeweils zwischen den Scheibenelementen angeordneten, feststehenden Gegenelementen, von denen jedes einen an der Gehäusewand befestigten und in den Torusraum ragenden Mischerarm (12, 12'; 22, 22') und einen von diesem getragenen L-förmigen Schaber (13, 13', 23, 23') für die Knetervelle (2) und die Scheibenelemente (8) aufweist,
dadurch **gekennzeichnet,** daß sich der Mischerarm (12, 12'; 22, 22') ungefähr in Diagonalrichtung durch den Torusraum erstreckt und dabei mindestens in der Nähe der axialen und radialen Mitte des Torusraumquerschnitts verläuft,
und daß der Mischerarm (12, 12'; 22, 22') eine pflugscharartige Querschnittsform aufweist mit einer der Drehrichtung der Kneterwelle (2) entgegengerichteten Schneidkante (16, 16') und einer daran anschließenden Umlenkfläche (17,17') , die im Winkel zu der zur Achse der Kneterwelle konzentrischen Umfangsrichtung angestellt ist zur Ausübung einer axial und/oder radial gerichteten Förderwirkung auf das in der Torusraummitte befindliche Produkt.

2. Misch- und Knetvorrichtung nach Anspruch 1, **dadurch gekennzeichnet,** daß der Mischerarm (12, 12'; 14) den Torusraumquerschnitt in einen der Gehäusewand zugeordneten äußeren Produktraum P₁, P₁' und einen der Kneterwelle (2) zugeordneten inneren Produktraum P₂, P₂' unterteilt, wobei die von der Umlenkfläche (17, 17') ausgeübte Förderwirkung axial und radial zum inneren oder äußeren Produktraum gerichtet ist.

3. Misch- und Knetvorrichtung nach einem der Ansprüche 1 oder 2, **dadurch gekennzeichnet,** daß die Schneidkante (16, 16') und die Umlenkfläche (17, 17') des Querschnittprofils entlang der Erstrekkung des Mischerarms (12, 12'; 14;) verwunden sind.

4. Misch- und Knetvorrichtung nach einem der Ansprüche 1 bis 3, **dadurch gekennzeichnet,** daß bei der Anordnung von mehreren in einen Torusraum ragenden Mischerarmen (12, 12'; 14) deren Diagonalrichtung in Bezug auf eine radiale Achse (R-R) spiegelbildlich abwechselt.

5. Misch- und Knetvorrichtung nach einem der Ansprüche 1 bis 4, **dadurch gekennzeichnet,** daß die Umlenkflächen (17, 17') jeweils zweier aufeinanderfolgender Mischerarme (12, 12'; 14;) derart gestaltet sind, daß beide Umlenkflächen (17, 17') eine Ablenkung des Produktstroms in dieselbe Axialrichtung (A₁, A₂) und in entgegengesetzt gerichtete Radialrichtungen (R₁, R₂) ergeben.

6. Misch- und Knetvorrichtung nach einem der Ansprüche 1 bis 5, **dadurch gekennzeichnet,** daß am Gehäuse (1) bzw. an der Kneterwelle (2) befestigte Mischerarme (12, 12', 14;) in entgegengesetze Radialrichtungen und in gleiche Axialrichtung angestellte Umlenkflächen aufweisen.

7. Misch- und Knetvorrichtung nach einem der Ansprüche 1 bis 6, **dadurch gekennzeichnet,** daß den am Gehäuse (1) befestigten Mischerarmen (12, 12') zur Bildung eines parallelen Scherspaltes Quetsch- oder Scherkanten (15, 15') eines oder mehrerer, als Zusatz-Mischerarme vorgesehener, an der Kneterwelle (2) befestigter Mischerarme (14) zugeordnet sind.

8. Misch- und Knetvorrichtung nach einem der Ansprüche 1 bis 7, **dadurch gekennzeichnet,** daß am Mischerarm (12, 12') ein L-förmiger Schaber (13, 13') angeordnet ist, von dem ein Schenkel der Oberfläche eines Scheibenelements (8) und der andere Schenkel der Oberfläche der Kneterwelle (2) zugeordnet ist.

9. Misch- und Knetvorrichtung nach einem der Ansprüche 1 bis 8, **dadurch gekennzeichnet,** daß die auf den Scheibenelementen (8) befestigten Schableisten (10) an beiden Enden radial nach innen in den Produktraum P₁, P₁' gerichtete Rührer (11) tragen, die den radial gerichteten Bereichen der Mischerarme (12, 12') als Schaber zugeordnet sind.

10. Misch- und Knetvorrichtung nach einem der Ansprüche 1 bis 9, **dadurch gekennzeichnet,** daß die Schableisten (10) in an sich bekannter Weise in einem Winkel zur axialen Mantellinie des Gehäuses (1) angeordnet sind.

## Claims

1. A mixing and kneading device for the mechanical, chemical and/or thermal treatment of materials which may have a liquid, pasty, granular or powdered consistency, with a cylindrical housing (1), a kneading shaft (2) adapted to be driven and rotatably mounted therein, and rigidly disposed at axial distances on and directed cross-wise to the axis of the kneading shaft disc elements (8) which carry, disposed substantially cross-wise to the plane of the discs and opposite and at a small distance from the inside wall of the housing scraper discs (10), whereby between every two disc elements there is a toroidal space bounded by the disc elements, the inside wall of the housing and the kneading shaft and with disposed in each case between the disc elements fixed counter elements of which each one has fixed to the housing wall and projecting into the toroidal space a mixer arm (12, 12'; 22, 22') and carried by this latter an L-shaped scraper (13, 13'; 23, 23') for the kneading shaft (2) and the disc elements (8), characterised in that the mixer arm (12, 12'; 22, 22') extends approximately in a diagonal direction through the toroidal space extending thereby at least in the vicinity of the axial and radial centre of the cross-section of the toroidal space, and in that the mixer arm (12, 12'; 22, 22') has a cross-section resembling a ploughshare with a cutting edge (16, 16') directed in opposition to the direction of rotation of the kneading shaft (2) and, adjacent thereto, a deflecting surface (17, 17') set at an angle to the peripheral direction concentric with the axis of the kneading shaft, to exert an axially and/or radially directed conveying effect on the product disposed in the middle of the toroidal space.

2. A mixing and kneading device according to Claim 1, characterised in that the mixer arm (12, 12'; 14) subdivides the cross-section of the toroidal space into an outer product space P₁, P₁' associated with the housing wall and an inner product space P₂, P₂' associated with the kneading shaft (2), the conveying action exerted by the deflecting surface (17, 17') being directed axially and radially in relation to the inner or outer product space.

3. A mixing and kneading device according to one of Claims 1 or 2, characterised in that the cutting edge (16, 16') and the deflecting surface (17, 17') of the cross-sectional profile along the extent of the mixer arm (12, 12'; 14) are intertwined.

4. A mixing and kneading device according to one of Claims 1 to 3, characterised in that where there are a plurality of mixer arms (12, 12'; 14) projecting into a toroidal space, their diagonal direction alternates in a mirror-opposite relationship with a radial axis (R-R).

5. A mixing and kneading device according to one of Claims 1 to 4, characterised in that the deflecting surfaces (17, 17') of any two successive mixer arms (12, 12'; 14) are so constructed that both deflecting surfaces (17, 17') produce a deflection of the product flow into the same axial direction (A₁, A₂) and in oppositely directed radial directions (R₁, R₂).

6. A mixing and kneading device according to one of Claims 1 to 5, characterised in that mixer arms (12, 12'; 14) fixed on the housing (1) or on the kneading shaft (2) have deflecting surfaces set in opposite radial directions and identical axial direction.

7. A mixing and kneading device according to one of Claims 1 to 6, characterised in that in order to form a parallel shearing gap, there are associated with the mixer arms (12, 12') mounted on the housing (1) squeezing or shearing edges (15, 15') of one or a plurality of mixer arms (14) fixed on the kneading shaft (2) and provided as accessory mixer arms.

8. A mixing and kneading device according to one of Claims 1 to 7, characterised in that there is on the mixer arm (12, 12') an L-shaped scraper (13, 13') of which one arm is associated with the surface of a disc element (8) while the other arm is associated with the surface of the kneading shaft (2).

9. A mixing and kneading device according to one of Claims 1 to 8, characterised in that the scraper strips (10) mounted on the disc element (8) carry at both ends agitators (11) directed radially inwardly into the product space P₁, P₁' which are associated as scrapers with the radially directed areas of the mixer arms (12, 12').

10. A mixing and kneading device according to one of Claims 1 to 9, characterised in that the scraper strips (10) are in per se known manner disposed at an angle to the axial generatrix of the housing (1).

## Revendications

1. Dispositif à mélanger et à pétrir pour le traitement mécanique, chimique et/ou thermique de matériaux pouvant présenter une consistance fluide, pâteuse, granulaire ou pulvérulente, comprenant un boîtier cylindrique (1), un arbre de pétrissage (2) monté et pouvant être entraîné en rotation dans ledit boîtier, et des éléments discoïdaux (8) qui sont implantés rigidement sur l'arbre de pétrissage, avec espacements axiaux, sont dirigés transversalement par rapport à l'axe de l'arbre de pétrissage, et portent des barrettes racleuses (10) agencées pour l'essentiel transversalement par rapport au plan des disques et opposées, avec faible espacement, à la paroi interne du boîtier, un compartiment torique, formé entre deux éléments discoïdaux respectifs, étant délimité par ces derniers, par la paroi interne du boîtier et par l'arbre de pétrissage, le dispositif présentant des éléments complémentaires fixes respectivement intercalés entre les éléments discoïdaux, et dont chacun comporte un bras mélangeur (12, 12' ; 22, 22') fixé à la paroi du boîtier et s'engageant dans le compartiment torique, ainsi qu'un racleur (13, 13', 23, 23') configuré en L, supporté par ledit bras et affecté à l'arbre de pétrissage (2) et aux éléments discoïdaux (8),
caractérisé par le fait que le bras mélangeur (12, 12' ; 22, 22') s'étend approximativement dans le sens diagonal à travers le compartiment torique, et passe alors au moins à proximité des centres axial et radial de la section transversale dudit compartiment torique ;
et par le fait que le bras mélangeur (12, 12' ; 22, 22') possède une configuration de section transversale du type soc de charrue, avec une arête de coupe (16, 16') dirigée à l'opposé du sens de rotation de l'arbre de pétrissage (2), et une surface déflectrice (17, 17'), qui est attenante à ladite arête et est agencée avec inclinaison par rapport au sens périphérique concentrique à l'axe de l'arbre de pétrissage, en vue d'exercer, sur le produit situé au centre du compartiment torique, un effet de convoyage dirigé axialement et/ou radialement.

2. Dispositif à mélanger et à pétrir, selon la revendication 1, caractérisé par le fait que le bras mélangeur (12, 12' ; 14) subdivise la section transversale du compartiment torique en une chambre extérieure de production P₁, P_{1'} affectée à la paroi du boîtier, et en une chambre intérieure de production P₂, P_{2'} affectée à l'arbre de pétrissage (2), l'effet de convoyage, exercé par la surface déflectrice (17, 17'), étant dirigé axialement et radialement par rapport à la chambre intérieure ou extérieure de production.

3. Dispositif à mélanger et à pétrir, selon l'une des revendications 1 ou 2, caractérisé par le fait que l'arête de coupe (16, 16') et la surface déflectrice (17, 17') du profil de section transversale sont déjetées le long de l'étendue du bras mélangeur (12, 12' ; 14).

4. Dispositif à mélanger et à pétrir, selon l'une des revendications 1 à 3, caractérisé par le fait que, dans le cas de l'implantation de plusieurs bras mélangeurs (12, 12' ; 14) s'engageant dans un compartiment torique, la direction diagonale de ces derniers alterne spéculairement par rapport à un axe radial (R-R).

5. Dispositif à mélanger et à pétrir, selon l'une des revendications 1 à 4, caractérisé par le fait que les surfaces déflectrices (17, 17') de deux bras mélangeurs (12, 12' ; 14) respectivement successifs sont configurées de telle sorte que les deux surfaces déflectrices (17, 17') provoquent une déviation du flux de produit dans la même direction axiale (A₁, A₂), et dans des directions radiales (R₁, R₂) orientées à l'opposé.

6. Dispositif à mélanger et à pétrir, selon l'une des revendications 1 à 5, caractérisé par le fait que des bras mélangeurs (12, 12', 14), respectivement fixés au boîtier (1) ou à l'arbre de pétrissage (2), présentent des surfaces déflectrices agencées dans des directions radiales orientées à l'opposé et dans une même direction axiale.

7. Dispositif à mélanger et à pétrir, selon l'une des revendications 1 à 6, caractérisé par le fait que des arêtes d'écrasement ou de cisaillement (15, 15') d'un ou plusieurs bras mélangeurs (14), prévus en tant que bras mélangeurs additionnels et fixés à l'arbre de pétrissage (2), sont affectées aux bras mélangeurs (12, 12') fixés au boîtier (1), en vue de former un intervalle de cisaillement parallèle.

8. Dispositif à mélanger et à pétrir, selon l'une des revendications 1 à 7, caractérisé par le fait qu'un racleur (13, 13'), configuré en L, est implanté sur le bras mélangeur (12, 12'), racleur dont l'une des branches est affectée à la surface d'un élément discoïdal (8), et l'autre branche est affectée à la surface de l'arbre de pétrissage (2).

9. Dispositif à mélanger et à pétrir, selon l'une des revendications 1 à 8, caractérisé par le fait que les barrettes racleuses (10) fixées sur les éléments discoïdaux (8) portent, aux deux extrémités, des agitateurs (11) qui sont dirigés radialement vers l'intérieur dans la chambre de production P₁, P_{1'} et sont affectés, en tant que racleurs, aux régions des bras mélangeurs (12, 12') qui sont orientées radialement.

10. Dispositif à mélanger et à pétrir, selon l'une des revendications 1 à 9, caractérisé par le fait que les barrettes racleuses (10) sont agencées, d'une manière connue par elle-même, avec inclinaison par rapport à la génératrice axiale du boîtier (1).
